# EUROPÄISCHE PATENTSCHRIFT

(11) **EP 0 021 007 B1**
(45) Veröffentlichungstag und Bekanntmachung des Hinweises auf die Patenterteilung: **24.11.1982**
(21) Anmeldenummer: 80102699.8
(22) Anmeldetag: 16.05.1980
(51) Int. Cl.: F28G 1/12

(54) **Vorrichtung zum Abzweigen von Reinigungskörpern**
Device for separating cleaning bodies
Dispositif pour séparer des corps de nettoyage

(30) Priorität: 11.06.1979 DE 2923659
(43) Veröffentlichungstag der Anmeldung: 07.01.1981
(73) Patentinhaber: Koller, Josef, D-4006 Erkrath 2 (DE)
(72) Erfinder: Koller, Josef, D-4006 Erkrath 2 (DE)
(74) Vertreter: Stratmann, Ernst, Dr.-Ing.

## Beschreibung

Die Erfindung betrifft eine Vorrichtung zum Abzweigen von in einem einen rohrförmigen Wärmetauscher durchströmenden Fluid mitgeführten diskreten Reinigungskörpern aus dem Hauptstrom des Fluids, bestehend aus einem von axialer Strömung durchflossenen Abzweiggehäuse und einer darin angeordneten Trennsiebeinrichtung mit zumindest einer schräg zur Strömung angeordneten Siebfläche, die am Abstromende in einem Abzweigstutzen endet, der durch die Gehäusewand nach außen geführt ist, wobei die Siebfläche zu Reinigungszwecken soweit verschwenkbar ist, daß die vorher in Aufstromrichtung gelegene Siebflächenseite in Abstromrichtung zu liegen kommt und wobei die Siebfläche abstromseitig in der Nähe der Gehäusewand endet und dort eine Kehle mit der Gehäusewand bildet. Eine derartige Vorrichtung ist aus der japanischen Gebrauchsmusterschrift 43-21002/1968 bekannt.

Eine ähnliche Konstruktion zeigen auch die US-A-4 135 574 sowie die dazu parallele DE-B-2612905, wenn auch bei diesen letztgenannten Druckschriften sich das Trennsieb innerhalb des Gehäuses nicht verschwenken läßt.

Der Stand der Technik hat jedoch Nachteile. So ist beispielsweise sowohl bei der US-A-4135-574 bzw. der DE-B-2 612-905, aber auch bei der japanischen Gebrauchsmusterschrift 43-21002/1968 stets eine besondere Ausgestaltung des Abzweiggehäuses notwendig.

Insbesondere bei der DE-B-2 612 905 ergibt dies einen sehr hohen Fertigungsaufwand, da in umständlicher Weise Trenn- und Schweißarbeiten erforderlich sind, um die geforderten Schlitze und Wirbelräume zu erreichen, zudem wird durch das schräge Aufschneiden des Gehäuses dessen Druckfestigkeit beeinträchtigt. Zudem ist offenbar in vielen Fällen zur einwandfreien Funktion ein Hiifswasserstrom zur Erzeugung der Drallwirkung erforderlich, siehe dazu Spalte 2, Zeilen 49 bis 52 der DE-B-2 612 905. Dieser Hilfswasserstrom ist in der US-A-4135 574 in dessen Figur 2 auch eingezeichnet. Ein derartiger Hilfswasserstrom macht zusätzliche Pumpeneinrichtungen erforderlich.

Durch die komplizierte Rohrwandungsform des Abzweiggehäuses beim Stand der Technik wird zudem eine evtl. notwendige Kunststoffbeschichtung (z.B. bei Meerwasser als Wärmetauschermedium) sehr schwierig aufbringbar.

Aufgabe der Erfindung ist es, die Vorrichtung gemäß dem Stand der Technik dahingehend zu verbessern, daß ohne die Festigkeit der Abzweiggehäusewand schwächende Schlitze der Selbsthemmungseffekt von Reinigungskörpern im Kehlbereich zwischen Abzweiggehäusewand und Siebfläche beseitigt wird.

Gelöst wird diese Aufgabe dadurch, daß im Bereich der zwischen Siebfläche und Gehäusewand gebildeten Kehle ein an Gehäusewand oder Siebfläche befestigtes ebenes oder gekrümmtes Randblech (bzw. Abknickung) der Siebfläche vor gesehen ist, wobei bei ebenem Randblech der Kehlwinkel zwischen Randblech (bzw. Abknickung) und Gehäusewand und/oder zwischen Randblech (bzw. Abknickung) und Siebfläche mindestens 90° beträgt und bei gekrümmtem Randblech der Krümmungsradius am Übergang zwischen Randblech (bzw. Abknickung) und Gehäusewand und/oder zwischen Randblech (bzw. Abknickung) und Siebfläche größer als der halbe Durchmesser der Reinigungskörper ist.

Auch das gegebenenfalls zweckmäßige Aufbringen von Kunststoffüberzügen auf die Rohrwandung ist ohne Probleme möglich.

In den Unteransprüchen werden vorteilhafte Weiterbildungen vorgeschlagen, so im Anspruch 3 die Anordnung von zwei Sieben zur Verringerung der Bauhöhe der erfindungsgemäßen Vorrichtung, im Anspruch 4 die starre Verbindung dieser Siebe zur Reduzierung der Anzahl der Betätigungsachsen, was einerseits die Konstruktion vereinfacht, andererseits auch die Anzahl der erforderlichen Achsendichtungen innerhalb der Rohrwand reduziert.

Im Anspruch 6 wird dargestellt, daß Siebfläche, Randblech und Gehäusewand zweckmäßigerweise eine Art Trichter bilden, der an seinem schmaleren Ende an dem Abzweigstutzen mündet, der seinerseits durch die Gehäusewand nach außen geführt ist. Zwischen diesem Trichterende und dem Abzweigstutzen kann ein zweites unteres Sieb angeordnet werden, das im wesentlichen trichterförmig ausgebildet sein kann und so angeordnet ist, daß es eine Trichterfortsetzung bildet.

Es kann außerdem zweckmäßig sein, dieses untere Sieb (bei zwei oder mehr Abführstutzen können auch entsprechend mehr Siebe vorhanden sein) gemäß Anspruch 7 ebenfalls schwenkbar anzuordnen, um auch diese Siebedurch Rückspülung reinigen zu können. Um nicht eine zweite Betätigungsachse durch die Gehäusewand hindurchführen zu müssen, wird gemäß Anspruch 8 am schmalen Ende des unteren Siebes ein Antriebshebel mit seinem einen Ende angelenkt, dessen anderes Ende an einem nach innen gerichteten Ansatz des freien Endes des oberen Siebes verbunden ist, derart, daß beim Verschwenken des oberen Siebes von Arbeitsstellung in Reinigungsstellung auch ein Verschwenken des unteren Siebes von Arbeitsstellung in Reinigungsstellung erfolgt. Alternativ könnte das untere Sieb auch starr mit einem zugehörigen oberen Sieb verbunden und so mit diesem verschwenkbar sein, wie es in Anspruch 9 ausgeführt wird.

Damit wäre erreicht, daß sämtliche Siebe der Anordnung, sei es nun ein unteres und ein oberes Sieb oder auch mehrere obere Siebe und ein oder mehrere untere Siebe mit jeweils nur einer einzigen Betätigungsachse zum Zwecke der Reinigung verschwenkt werden können, so daß unter Umständen nur ein Durchbruch in der Gehäusewand anzuordnen wäre.

Die schon erwähnte Anordnung von 4 Abführstutzen, jeweils zwei am Abstromende eines jeden der ein Dach bildenden Siebflächen ermöglicht eine weitere Verringerung der Baulänge, insbesondere, wenn untere Siebe vorhanden sind. Außerdem läßt sich bei vier Abführstutzen eine Rohrtrennwand vorsehen, die das obere dachförmige Sieb in zwei Hälften teilt, was die Stabilität der Anordnung erhöht und außerdem eine zusätzliche Lagerung der Betätigungswelle in dieser Rohrtrennwand ermöglicht.

Mittels dieser zusätzlichen Lagerung ist es sogar möglich, auch noch die Betätigungswelle zu teilen und die gesamte Anordnung in zwei unabhängig voneinander rückspülbare Abzweighälften aufzuteilen.

Es können auch vier, zwei « Dächer » bildende obere Siebe einzeln verschwenkbar nebeneinander angeordnet werden, wobei die inneren oberen Siebe in einem unteren, trichterförmigen Sieb und dieses in ein (oder auch mehrere) Abführrohr mündet. Das untere Sieb könnte starr mit der einen angrenzenden Siebfläche verbunden und mit dieser verschwenkbar sein, oder es kann aus mehreren, z.B. zwei Teilen bestehen, wobei ein Teil mit dem einen angrenzenden oberen Sieb, das andere Teil mit dem anderen oberen Sieb oder auch mit dem Abzugrohr oder der Gehäusewand verbunden sein kann.

Das Randblech wird üblicherweise aus Metallblech bestehen, insbesondere dann, wenn auch die übrigen Teile der Vorrichtung wie Gehäuse und/oder Sieb, aus Metall sind, es kann aber natürlich auch z.B. aus einem Kunststoffkörper aufgebaut sein, was sich insbesondere dann anbietet, wenn auch die Vorrichtung oder Teile davon aus Kunststoff gefertigt sind.

Die Erfindung wird nachfolgend anhand von Ausführungsbeispielen näher erläutert, die in den Zeichnungen dargestellt sind.

Es zeigt :
Figur 1 einen schematischen Längsschnitt durch eine Vorrichtung zum Abzweigen von Reinigungskörpern mit dem erfindungsgemäßen Randblech, wobei diese Ausführungsform ein verschwenkbares Einzelsieb besitzt ;
Figur 2 eine Dateilansicht des erfindungsgemäßen Randbleches ;
Figur 3 eine ähnliche Konstruktion wie Fig. 1, jedoch mit zwei Abzweigstutzen und zwei zueinander dachförmig angeordneten Trennsieben ;
Figur 4 eine ähnliche Konstruktion wie Fig. 3, jedoch mit einstückig angeordneten Sieben zwecks gemeinsamer Verschwenkung um nur eine Achse ;
Figur5 eine Anordnung ähnlich der Fig.4, jedoch mit zusätzlich angeordneten und zusammen mit den oberen Sieben verschwenkbaren unteren Sieben ;
Figur 6 eine schematische Draufsicht auf die Anordnung der Fig. 5 ;
Figur 7 eine Anordnung der Fig. 5 in einer Stellung, in der die Siebe zur Rückspülung verschwenkt sind ;
Figur 8 eine schematische Draufsicht auf eine Anordnung ähnlich der der Fig. 5, jedoch mit jeweils zwei trichterförmigen unteren Sieben auf jeder Seite zum Zwecke der Baulängenverkürzung ;
Figur 9 eine Darstellung ähnlich der Fig. 8, jedoch mit zusätzlicher Rohrtrennwand ;
Figur 10 eine Darstellung ähnlich der Fig. 6, jedoch mit verringerter Firstbreite des dachförmigen Siebes zur Vergrößerung des erreichbaren Schwenkwinkels ;
Figur 11 eine Darstellung ähnlich der Fig. 3, jedoch mit vier oberen Trennsieben und mittig angeordnetem unteren Sieb ; und
Figur 12 eine Darstellung ähnlich der Fig. 3, jedoch mit zusätzlich angeordneten und mit den oberen Sieben starr verbundenen unteren Sieben.

In Fig. 1 ist eine besonders einfache Form der erfindungsgemäßen Vorrichtung 10 zum Abzweigen von diskreten Reinigungskörpern 1 aus dem Hauptstrom eines einen Wärmetauscher durchströmenden Mediums dargestellt, wobei die Strömung dieses Hauptstromes durch die Pfeile 12 angedeutet ist. Wie bereits eingangs ausgeführt, dienen die Reinigungskörper 1 dazu, die Röhren des (nicht dargestellten) Wärmetauschers von Ablagerungen zu befreien, bzw. deren Entstehung überhaupt zu verhindern, so daß das die Reinigungselemente enthaltende Medium eine Selbstreinigung der Anlage bewirkt. Die Reinigungskörper bestehen dabei üblicherweise aus Schwammgummikugeln mit einem Durchmesser, der etwas größer als der Durchmesser der zu reinigenden Wärmetauscherröhren ist. Es können selbstverständlich aber auch andere Materialien für die Reinigungskörper benutzt werden, beispielsweise Kunststoffschaummaterial. Wichtig ist lediglich, daß die Reinigungskörper während des Betriebs etwa das gleiche spezifische Gewicht aufweisen wie das Wärmetauschermedium, damit es nicht zu ungewünschten Entmischungsvorgängen kommt. Die erfindungsgemäße Abzweigvorrichtung 10 gemäß der in Fig. 1 dargestellten Ausführungsform umfaßt ein zylindrisch aufgebautes Abzweiggehäuse 2, das zweckmäßigerweise den gleichen Durchmesser aufweist wie die von dem Wärmeaustauscher kommende Leitung (nicht dargestellt), an die das obere Ende (Einlaufende) des Abzweiggehäuses 2 mittels einer Flanschverbindung 14 druckdicht angesetzt werden kann. Das untere Ende (Auslaufende) des Gehäuses 2 wird gleichfalls über eine Flanschverbindung 16 mit einer Leitung gleichen Durchmessers druckdicht verbunden, die eine Weiterführung des Wärmetauscherkreislaufes darstellt.

Zur Abzweigung der in dem Wärmetauschermedium mitgeführten Reinigungselemente 1 dient ein Trennsieb 3, das in dem axialen Gehäuse schräg zur Strömung 12 derart angeordnet ist, daß die Reinigungskörper 1 in Richtung auf einen Abzweigstutzen 4 geführt werden, von dem sie mittels nicht näher dargestellter Anordnungen abgezogen werden können. Die Form des Trennsiebes 3 ist ellipsenförmig, um eine genaue Anpassung an die zylindrische Gehäusewand des Abzweiggehäuses 2 zu erhalten. Das Trennsieb 3 weist Durchbrüche auf, die so klein sind, daß die Reinigungselemente 1 auch unter Berücksichtigung ihrer Nachgiebigkeit nicht durch die Öffnungen hindurchtreten können. Andererseits sollte die Durchlässigkeit des Siebes so groß sein, daß keine wesentliche Behinderung der axialen Strömung 12 durch das Sieb 3 auftritt.

Im Laufe des Betriebs können sich auf der Sieboberfläche Fremdkörper verfangen, die zu einer Erhöhung des Strömungswiderstandes führen, die den Betrieb beeinträchtigen. Um diese Fremdkörper beseitigen zu können, ist das Trennsieb 3 um eine Betätigungswelle 5 in eine Rückspülposition (nicht dargestellt) schwenkbar, bei der die bei Normalbetrieb in Aufstromrichtung weisende Siebfläche 18 in eine Abstromposition gelangt, während gleichzeitig die bisher in Abstromrichtung liegende Siebfläche 20 in Aufstromposition kommt. Die durch das Sieb gerichtete Strömung kehrt dabei ihre Richtung um und spült die auf der Oberfläche 18 abgelagerten Fremdkörper weg. Anschließend wird das Sieb 3 wieder in die Normalposition gebracht, die in Fig. 1 dargestellt Ist.

Damit die zwischen der Siebfläche 18 und der inneren Wandfläche des Abzweiggehäuses 2 entstehenden Kehlungswinkel zu keiner Verklemmung und Ablagerung von Reinigungskörpern 1 führen, ist nun erfindungsgemäß eine Übergangsfläche in Form eines Randbleches 6 zwischen der Siebfläche 18 und der inneren Gehäusewand 22 derart vorgesehen, daß zwischen der aufstrornseitigen Siebfläche 18 und der aufstromseitigen Randblechfläche einerseits und zwischen dieser Randblechfläche und der Gehäusewandfläche 22 andererseits ein zu spitzer Kehlwinkel verhindert wird. Es wird ein Kehlwinkel von mindestens 90° gewählt. Ein derartiger Kehlwinkel verhindert mit Sicherheit, daß sich Reinigungskörper 1 im Abzugsbereich der Siebfläche 18 verklemmen, siehe dazu auch die Fig. 2, die diesen Bereich in größeren Einzelheiten wiedergibt. Das Randblech kann eben oder auch gekrümmt sein, wobei der Krümmungsradius größer als der Halbmesser der größten abzuzweigenden Reinigungskörper ist. Die ebene oder in der angegebenen Weise gekrümmte Übergangsfläche kann statt von einem Randblech auch von einer Abknickung der Siebfläche oder durch eine Wölbung oder Hohlkehle am Siebflächenrand gebildet werden (nicht dargestellt).

Die in Fig. 1 dargestellte Konstruktion hat noch den Nachteil, daß sie eine verhältnismäßig große Baulänge aufweist. Fig. 3 zeigt eine in dieser Hinsicht verbesserte Konstruktion, die statt nur einem Trennsieb 3 nunmehr zwei Trennsiebe mit entsprechend zugehörigen Abzweigstutzen 4 und Randbtechen 6 aufweist. Die beiden Trennsiebe 3 sind voneinander unabhängig um Achsen 5 verschwenkbar und im Normalbetrieb derart angeordnet, daß sie ein Dach mit in Gegenstromrichtung weisendem Dachfirst 24 bilden. Im übrigen ist die Arbeitsweise ganz analog zu der, die bezüglich der Fig. 1 geschildert wurde.

Die Anordnung der Achse 5 wird zweckmäßigerweise so vorgenommen, daß der durch die Strömung 12 und den Strömungswiderstand des Siebes 3 entstehende Druck gleichmäßig auf beide Hebelarme des Siebes 3 sich aufteilt, so daß im wesentlichen von der Strömung 12 auf das Sieb 3 kein um die Achse 5 herum gerichtetes Drehmoment entsteht. Die Anordnung könnte aber auch so gewählt werden, daß ein geringes Drehmoment in die Richtung auftritt, in der das Sieb 3 in seine Arbeitsstellung gedreht wird, so daß eine Art Eigenblockierung des Hebels 3 in Arbeitsstellung erreicht wird. Wegen der heutzutage üblichen hohen Strömungsgeschwindigkeiten genügt bereits eine geringe Verschiebung der Achse 5 aus der neutralen Lage, um den gewünschten Selbstblockkierungseffekt zu erreichen, andererseits aber auch ein Umstellen des Siebes 3 in die Gegenstromspülrichtung ohne Aufbringung großer Drehmomente auf die Achse 5 während des Durchströmens des Mediums zu ermöglichen.

Wie ein Vergleich zwischen den Fig. 1 und 3 ergibt, ermöglicht die Anordnung von zwei Sieben eine erhebliche Verkürzung des Abzweiggehäuses 2 bei gleichem Gehäusedurchmesser. Der dabei in Kauf genommene Nachteil ist der, daß zwei Betätigungsachsen 5 vorgesehen werden müssen, was die Antriebsanordnung verkompliziert und auch die Anordnung von zumindest zwei Durchbruchsdichtungen erfordert, die die Wartungsanfälligkeit vergrößert. Fig. 4 zeigt eine weitere Ausführungsform, bei der diese Probleme nicht vorhanden sind. Zu diesem Zweck sind die beiden in Fig. 3 noch erkennbaren Einzelsiebe 3 zu einem dachförmigen Sieb 30 vereinigt, indem die oberen Enden der Einzelsiebe 3 miteinander fest vereinigt und die unteren Enden mittels einer Strebe 26 auseinandergehalten werden. Durch die starre Verbindung der beiden Siebteile 3 zu einem einstückigen Sieb 30 ist nur noch eine einzige Achse 5 erforderlich, um die die Siebkonstruktion 30 zum Zwecke der Rückspülung gedreht werden kann. Soll die Siebfläche 18a gespült werden, wird das Sieb 30 in Gegenuhrzeigerrichtung um die Achse 5 geschwenkt, und zwar so weit, daß die Fläche des Siebes 18a in Abstromrichtung zu liegen kommt. Umgekehrt muß das Sieb 30 in Richtung des Uhrzeigers gedreht werden, wenn die Siebfläche 18b durch Rückspülung gereinigt werden soll. Die Anordnung der Randbleche 6 ist bei dieser Konstruktion derart vorzunehmen, daß das Sieb 30 an den Randblechen 6 vorbeischwenken kann. Außerdem muß der Drehpunkt 5 so gelegt werden, daß das untere Ende 32 der beiden Teilsiebe 3 die Innenwand des Gehäuses 2 nicht oder zumindest noch nicht berührt, wenn das gegenüberliegende Teilsieb 3 gerade die Spülstellung erreicht. Die Drehachse 5, die zweckmäßigerweise auf der Winkelhalbierenden der beiden Flächen 18a, 18b liegt, darf also nicht zu weit von der die beiden Flächen 31 verbindenden gedachten Linie entfernt liegen, andererseits darf zur Vermeidung eines zu großen Druckhebelarms der Drehpunkt auch nicht zu nahe an dieser Linie liegen.

Die in Fig.4 dargestellte Konstruktion ermöglicht auch die Anbringung von sogenannten unteren Sieben, die in bestimmten Anwendungsfällen von Vorteil sind und beim Stand der Technik ebenfalls bereits Anwendung finden. Damit nicht durch die Anbringung von unteren Sieben, die ebenfalls rückspülbar sein sollten, zusätzliche Schwenkachsdurchführungen notwendig werden, ist gemäß Fig. 5 eine Hebelkonstruktion vorgesehen, die bei einem Verschwenken des oberen Siebes 30 zum Zwecke der Rückspülung zu einem entsprechenden Verschwenken der unteren Siebe 32 ebenfalls in die Rückspülposition führt.

Derartige untere Siebe können auch bei der Konstruktion gemäß Fig. 3 vorgesehen sein, siehe Fig. 12, wobei die unteren Siebe 32 mit jeweils dem zugehörigen oberen Sieb 3 starr verbunden und mit diesem zum Zwecke der Rückspülung verschwenkbar sind. Allerdings ist hier die Rückspülposition für die unteren Siebe etwas ungünstiger als gemäß der in Fig. 5 gezeigten Konstruktion, dafür ist aber die Anordnung einfacher.

Bei der in Fig. 5 dargestellten Ausführungsform (siehe auch die Darstellung der Fig.6) wie auch bei der in Fig. 12 gezeigten Anordnung bildet die Siebfläche 18a bzw. 3 zusammen mit der Innenwand 22 des Gehäuses 2 und den Flächen des aus zwei Teilen bestehenden Randbleches 6 eine Art Trichter, der an seinem unteren Ende in einen zweiten Trichter übergeht, der von den Siebflächen 34 des unteren Siebes 32 sowie von der Innenwandung 22 des Gehäuses 2 und einer weiteren Fläche 36 gebildet wird, die die beiden Siebflächen 34 des unteren Siebes 32 stützt. Diese Fläche 36 kann ein geschlossenes Blech oder seinerseits eine Siebfläche sein. Die Austrittsöffnung des vom unteren Sieb 32 gebildeten Trichters mündet in den Abführungsstutzen 4.

Bei der in Fig. 5 und 6 gezeigten Ausführungsform ist die Fläche 36, die die Siebfläche 34 stützt, an ihrem einen (oberen) Ende über eine in geeigneter Weise an der inneren Gehäusewand befestigten Achse 8, 38 schwenkbar gelagert, während am anderen Ende der Fläche 36 ein Hebel 6 angelenkt ist, dessen anderes Ende an einem Vorsprung 40 des Siebes 30 angelenkt ist. Diese Lenkerverbindung ist so getroffen, daß bei einem Verschwenken des Siebes 30 durch Spülung beispielsweise der Siebfläche 18a (siehe Fig.7) zumindest das eine der beiden unteren Siebe (in Fig. 7 ist es das untere Sieb 32b) ggf. in Rückspülstellung gelangt. Das andere untere Sieb (32a) erreicht seine Rückspülstellung, wenn das obere Sieb 30 in die Spülstellung geschwenkt wird, in der die Siebfläche 18b gereinigt wird (in Fig. 7 nicht dargestellt).

Die in Fig. 7 dargestellte Konstruktion, die aus einem dachförmigen oberen Sieb 30 sowie zwei jeweils trichterförmigen unteren Sieben 32 besteht, kann somit durch eine einzige Schwenkachse 5 in Rückspülstellung gebracht werden, wobei entweder zu diesem Zweck eine Handkurbel 43 betätigt wird, oder ein entsprechender nicht dargestellter maschineller Antrieb erfolgen könnte.

Wichtig ist, daß nur eine einzige Durchführung in der Gehäusewand des Gehäuses 2 erforderlich ist, um diesen Antrieb vorzunehmen, während alle anderen Lagerungen durch an der Innenwand des Gehäuses angebrachte Vorrichtungen verwirklicht werden können, die keine Durchführung erfordern und daher auch keine Dichtproblemen ergeben.

Es sei noch darauf aufmerksam gemacht, daß die Fläche 36 einen Vorsprung 7 aufweisen kann, um für den Abführungsstutzen 4 eine hintere Trennwand zu bilden, wenn sich das untere Sieb 32 in Arbeitsstellung befindet.

Wie Fig. 6 erkennen läßt, sind die Siebflächen 18a, 18b an ihren oberen, in der Nähe der Gehäusewand liegenden Bereichen nicht gekrümmt ausgeführt, sondern geraldlinig gefertigt und zur Schließung der dabei entstehenden Öffnung zwischen dem Rand der Siebfläche 18b und der Gehäusewand ein weiteres Randblech 42 vorgesehen, um so eine Verschwenkung in beide Richtungen zu ermöglichen. Der Verschwenkwinkel läßt sich noch weiter vorgrößern, wenn gemäß Fig. 10 die Breite des Firstes 24 verringert und die weiteren Randbleche 42 entsprechend verbreitert werden, was insbesondere bei steilerer Siebneigung erforderlich werden könnte, um eine Siebschwenkung bis in die Rückspülposition zu ermöglichen.

Wie aus Fig. 7 noch hervorgeht, muß das untere Ende der Siebfläche 18a (Fig. 4 mit 32 bezeichnet) frei nach unten sich verschwenken lassen, was bei der Konstruktion des Gestänges, insbesondere des Verbindungshebels 9 berücksichtigt werden muß.

Eventuell muß der Verbindungshebel 9 eine entsprechende Krümmung aufweisen, um der Siebfläche 18a ein verschwenken nach unten zu ermöglichen.

Eine noch weitere Verkürzung der Baulänge insbesondere bei Anwendung trichterförmiger unterer Siebe läßt sich erreichen, wenn gemäß Fig. 8 an jeder Seite jeweils zwei Abführstutzen 4 angeordnet werden, zu denen jeweils ein eigenes trichterförmiges unteres Sieb 32 gehört, so daß insgesamt vier untere Siebe 32 vorhanden sind.

Diese in Fig. 8 dargestellte Anordnung läßt sich noch gemäß Fig. 9 dadurch ausgestaiten, daß eine Trennwand 44 senkrecht zur Schwsnkachse 5 derart vorgesehen wird, daß sie die beiden unteren Siebe 32 an jeder Seite voneinander trennt und auch das obere Sieb 30 in zwei Teilsiebe 30a, 30b aufteilt. Diese Konstruktion ist insbesondere bei größeren Rohrdurchmessern günstig. Die Darstellung der Fig.9 zeigt eine Ausführungsform mit einer zusätzlichen Lagerung 46 für die Welle 5 in der Trennwand 44, wodurch die Welle 5 im Bereich dieser Lagerung 46 in zwei unabhängig voneinander betätigbare Wellen 5a und 5b geteilt werden könnte. Selbstverständlich ist auch eine durchgehende Welle 5 mit nur einem Antrieb möglich.

Eine Baulängenverkürzung ergibt auch die Konstruktion gemäß Fig. 11, bei der vier obere Siebe 3 nebeneinander angeordnet sind und auf diese Weise zwei « Dächer bilden. Die beiden inneren oberen Siebe 3i münden in einem unteren, zumindest in Richtung der Schwenkachsen Im Querschnitt trichterförmig nach unten sich verengenden Sieb 32i, das z.B. bis auf die eine Seitenwand 50 mit dem einen inneren oberen Sieb 3i starr verbunden ist und mit diesem verschwenkt werden kann, während die Seitenwand 50 entweder mit dem anderen inneren oberen Sieb 3i oder, einfacher, mit der Gehäusewand oder mit dem Abzugsrohr 4i für die im unteren Sieb 32i sich sammelnden Reinigungskörper verbunden sein kann.

Statt Randblechen 6 können auch andere Anordnungen eine Übergangsfläche zwischen Sieb 3 und Gehäusewand 22 bilden, die ein Verklemmen von Reinigungskörpern verhindern, so Vorwölbungen der Rohrinnenwand, Abknickungen des Siebrandes u. dgl.

## Patentansprüche

1. Vorrichtung zum Abzweigen von in einem einen rohrförmigen Wärmetauscher durchströmenden Fluid mitgeführten diskreten Reinigungskörpern (1) aus dem Hauptstrom des Fluids, bestehend aus einem von axialer Strömung (12) durchflossenen Abzweiggehäuse (2) und einer darin angeordneten Trennsiebeinrichtung (3) mit zumindest einer schräg zur Strömung angeordneten Siebfläche (18), die am Abstromende in einem Abzweigstutzen (4) endet, der durch die Gehäusewand (22) nach außen geführt ist, wobei die Siebfläche (18) zu Reinigungszwecken soweit verschwenkbar ist, daß die vorher in Aufstromrichtung gelegene Siebflächenseite in Abstromrichtung zu liegen kommt und wobei die Siebfläche (18) abstromseitig in der Nähe der Gehäusewand (22) endet und dort eine Kehle mit der Gehäusewand (22) bildet, dadurch gekennzeichnet, daß Im Bereich der zwischen Siebfläche (18) und Gehäusewand (22) gebildeten Kehle ein an Gehäusewand (22) oder Siebfläche (18) befestigtes ebenes oder gekrümmtes Randblech (6) (bzw. Abknickung der Siebfläche (18)) vorgesehen ist, wobei bei ebenem Randblech der Kehlwinkel zwischen Randblech (6) (bzw. Abknickung) und Gehäusewand (22) und/oder zwischen Randblech (6) (bzw. Abknickung) und SIebfläche (18) mindestens 90° beträgt und bei gekrümmtem Randblech der Krümmungsradius am Übergang zwischen Randblech (6) (bzw. Abknickung) und Gehäusewand (22) und/ oder zwischen Randblech (6) (bzw. Abknickung) und Siebfläche (18) größer als der halbe Durchmesser der Reinigungskörper (1) ist.

2. Vorrichtung nach Anspruch 1, dadurch gekennzeichnet, daß der Rand der Siebfläche (18a, 18b) aus geraden Segmenten besteht und zwischen Siebflächenrand und Gehäusewand (22) außerhalb des Abzweigstutzenbereichs am Siebflächenrand befestigte Randbleche (6) vorgesehen sind.

3. Vorrichtung nach Anspruch 1 oder 2, dadurch gekennzeichnet, daß zwei Siebe (3) vorgesehen sind, die ein Dach mit in Gegenstromrichtung weisendem (24) bilden.

4. Vorrichtung nach Anspruch 3, wobei das Randblech (6) an der Gehäusewand (22) befestigt ist, dadurch gekennzeichnet, daß die zwei Siebe (3) starr miteinander verbunden und um eine Achse (5) drehbar sind, die im wesentlichen auf der Winkelhalbierenden des von den beiden Siebflächen (18a, 18b) gebildeten Winkels liegt.

5. Vorrichtung nach Anspruch 4, dadurch gekennzeichnet, daß die freien Enden (32) der winkelig zueinander angeordneten Siebe (3) durch Verstrebungen (26) miteinander verbunden sind und diese die Achse (5) tragen.

6. Vorrichtung nach einem der Ansprüche 1 bis 5, wobei Siebfläche (18), Randblech (6) und Gehäusewand (22) einen Trichter bilden, der an seinem unteren Ende in den zweigstutzen (4) mündet, der durch die Gehäusewand nach außen geführt ist, dadurch gekennzeichnet, daß zwischen Trichterende und Abführstutzen (4) ein unteres im wesentlichen trichterförmiges Sieb (32) angeordnet ist, das eine Trichterfortsetzung bildet und dessen Auslaßende im Abzweigstutzen (4) mündet.

7. Vorrichtung nach Anspruch 6, dadurch gekennzeichnet, daß das untere Sieb (32) an seinem breiteren Ende um eine an der Gehäusewand befestigte und parallel zur Schwenkachse (5) des oberen Siebes (3 ; 30) liegenden Achse (38) schwenkbar gelagert ist.

8. Vorrichtung nach Anspruch 7, dadurch gekennzeichnet, daß am schmaleren Ende des unteren Siebes ein Antriebshebel (9) mit einem Ende angelenkt ist, dessen anderes Ende an einem nach innen gerichteten Ansatz (40) des freien Endes des oberen Siebes (3, 30) verbunden ist, derart, daß beim Verschwenken des oberen Siebes von Arbeitsstellung in Reinigungsstellung auch eine Verschwenkung des unteren Siebes (32) von Arbeitsstellung in Reinigungsstellung erfolgt.

9. Vorrichtung nach Anspruch 6, dadurch gekennzeichnet, daß das untere trichterförmige Sieb (32) mit dem oberen Sieb (3) eine starre Einheit bildet und mit dieser verschwenkbar ist (z.B. Fig. 12).

10. Vorrichtung nach einem der Ansprüche 3 bis 9, dadurch gekennzeichnet, daß am Abstromende eines jeden der ein Dach bildenden Siebflächen (18a, 18b) jeweils zwei Abführstutzen (4) vorgesehen sind.

11. Vorrichtung nach Anspruch 10, dadurch gekennzeichnet, daß für jeden Abführstutzen (4) ein trichterförmiges unteres Sieb (32) vorgesehen ist.

12. Vorrichtung nach Anspruch 10 oder 11, dadurch gekennzeichnet, daß eine Rohrtrennwand (44) das obere dachförmige Sieb in zwei Siebhälften (30a, 30b) teilt.

13. Vorrichtung nach Anspruch 12, dadurch gekennzeichnet, daß die Rohrtrennwand (44) eine Lagerung (46) für die Betätigungswelle (5) besitzt.

14. Vorrichtung nach Anspruch 13, dadurch gekennzeichnet, daß die Betätigungswelle (5) im Bereich der Lagerung (46) geteilt ist und dadurch zwei voneinander unabhängige drehbare Betätigungswellen (5a, 5b) zur unabhängigen Rückspülung der oberen Siebhälften (30a, 30b) und ggf. der unteren Siebe (32) vorhanden sind.

15. Vorrichtung nach einem der Ansprüche 1 bis 2, 5 bis 6, 9 bis 10, 12 bis 14, dadurch gekennzeichnet, daß insgesamt vier einzeln verschwenkbare Siebflächen (18) vorgesehen sind und beim Trennbetrieb dachartig liegen, wobei die zwei inneren Siebflächen (18d, 18c) in einem zweiten Sieb (32i) münden, das in Schwenkachsenrichtung ein trichterartiges Profil und senkrecht dazu ein trichterartiges oder rechteckiges Profil aufweist, wobei das Trichterende in ein Abzugsrohr (4i) für die Reinigungskörper mündet.

16. Vorrichtung nach Anspruch 15, dadurch gekennzeichnet, daß das zweite Sieb (32i) starr mit einer der Siebflächen (18c) verbunden ist.

17. Vorrichtung nach Anspruch 15, dadurch gekennzeichnet, daß das zweite Sieb (32i) starr mit dem Abzugsrohr (4i) verbunden ist.

18. Vorrichtung nach Anspruch 15, dadurch gekennzeichnet, daß das zweite Sieb (32i) mehrteilig ist und ein Teil mit der einen inneren Siebfläche (18c) und andere Teile (z.B. 50) mit der anderen inneren Siebfläche (18d), dem Abzugsrohr (4i) oder der Gehäusewand (22) verbunden sind.

## Claims

1. A device for separating from a main fluid flow discrete cleansing particles (1), carried along in a fluid flowing through a tubular heat-exchanger, said device consisting of a separator casing (2) through which an axial flow passes, and of a screen (3) located therein, with at least one screen surface (18) arranged obliquely to said flow, said surface (18) terminating at the downstream end in a branch nozzle (4) which passes outwards through the casing wall (22), the screen surface (18) being pivotable for cleaning purposes to such an extent that the side of the screen previously facing upstream now faces downstream, the screen surface (18) terminating on the downstream side in the vicinity of the casing wall (22), the screen surface (18) forming at that point a groove with said casing wall (22), characterised in that there is provided, in the region of the groove formed between the screen surface (18) and the casing wall (22), a planar or curved rim plate (6) fastened to the casing wall (22) or screen surface (18) (or bend in the screen surface (18)) ; when the rim plate is planar, the groove angle between rim plate (6) (or bend) and the casing wall (22) and/or between rim plate (6) (or bend) and screen surface (18) is at least 90° and, when the rim plate is curved, the radius of curvature at the transition between rim plate (6) (or bend) and the casing wall (22) and/or between rim plate (6) (or bend) and screen surface (18) is greater than half the diameter of the cleansing particles (1).

2. A device according to Claim 1, characterised in that the rim of the screen surface (18a, 18b) consists of rectilinear segments, and there are provided, between the rim of the screen surface and the casing wall (22), outwith the region of the branch nozzle, rim plates (6) attached to the rim of the screen surface.

3. A device according to Claim 1 or 2, characterised in that two screens (3) are provided, which form a roof configuration with the ridge facing contrary to the direction of flow.

4. A device according to Claim 3, in which the rim plate (6) is attached to the casing wall (22), characterised in that the two screens (6) are rigidly connected together, and are rotatable about a common axis (5), said axis lying substantially on the bisector of the angle formed by the two screen surfaces (18a, 18b).

5. A device according to Claim 4, characterised in that the free ends (32) of the screens (3) which are arranged at an angle to one another, are connected together by braces (26) which support the axis (5).

6. A device according to one of Claims 1 to 5, in which screen surface (18), rim plate (6) and casing wall (22) form a hopper opening at its lower end into the branch nozzle (4) which passes outward through the casing wall, characterised in that there is located between the end of the hopper and the branch nozzle (4), a lower, substantially funnel-shaped screen (32), forming a continuation of the hopper, and its outlet end opening into the branch nozzle (4).

7. A device according to Claim 6, characterised in that the wider end of the lower screen (32) is mounted to pivot about an axis (38) attached to the casing wall and lying parallel to the pivotable axis (5) of the upper screen (3 ; 30).

8. A device according to Claim 7, characterised in that, at the narrow end of the lower screen, there is articulated by one end a drive lever (9), whose other end is connected to an inwardly- directed lug (40) on the free end of the upper screen (3, 30) in such a way that, when the upper screen is pivoted from its operational position into the cleaning position, the lower screen (32) also pivots from its operational position into the cleaning position.

9. A device according to Claim 6, charactetiseõ" in that the lower hopper-shaped screen (32) forms a rigid unit with the upper screen (3), and is pivotal along therewith (e.g. Fig. 12).

10. A device according to one of Claims 3 to 9, characterised in that there are provided, at the downstream end of each of the screen surfaces (18a, 18b) forming a roof configuration, two branch nozzles (4) respectively.

11. A device according to Claim 10, characterised in that a hopper-shaped lower screen (32) is provided for each branch nozzle (4).

12. A device according to Claim 10 or 11, characterised in that a tube partition wall (44) divides the upper roof-shaped screen into two screen halves (30a, 30b).

13. A device according to Claim 12, characterised in that the partition wall (44) has a bearing (46) for the actuating shaft (5).

14. A device according to Claim 13, characterised in that the actuating shaft (5) is divided in the region of the bearing (46), resulting in two independent rotatable actuating shafts (5a, 5b) for independent back-rinsing of the upper screen halves (30a, 30b) and if necessary of the lower screens (32).

15. A device according to one of Claims 1 to 2, 5 to 6, 9 to 10, 12 to 14, characterised in that, in all, four individual screen surfaces (18) are provided, and form a roof configuration during the separating operation, the two inner screen surfaces (18d, 18c) opening into a second screen (32i) having a hopper-like profile in the pivotal axis direction and having, vertically thereto, a hopper-like or rectangular profile, the end of the hopper opening into a branch nozzle (4i) for the cleansing particles.

16. A device according to Claim 15, characterised in that the second screen (32i) is rigidly connected to one of the screen surfaces (18c).

17. A device according to Claim 15, characterised in that the second screen (32i) is rigidly connected to the branch nozzle (4i).

18. A device according to Claim 15, characterised in that the second screen (32i) is in several parts, one part being connected to one inner screen surface (18c), and other parts (e.g. 50) being connected to the other inner screen surface (18d), the branch nozzle (4i) or the casing wall (22).

## Revendications

1. Dispositif pour dériver d'un courant principal de fluide des corps de nettoyage discrets (1) véhiculés dans ce fluide traversant un échangeur de chaleur tubulaire, composé d'un boîtier de dérivation (2) parcouru par un courant axial (12) et d'un système de crible séparateur (3) disposé dans ce boîtier et comportant au moins une surface de criblage (18) disposée en biais par rapport au courant et qui, à son extrémité aval, se termine par une tubulure de dérivation (4) qui traverse vers l'extérieur la paroi (22) du boîtier, la surface de criblage (18) pouvant, aux fins de nettoyage, basculer suffisamment pour que le côté de cette surface de criblage précédemment situé en amont se trouve en aval, cette surface de criblage (18) se terminant en aval au voisinage de la paroi (22) du boîtier en y formant une gorge avec la paroi (22) du boîtier, caractérisé en ce que dans le champ de la gorge formée entre la surface de criblage (18) et la paroi (22) du boîtier est prévue une tôle de rive (6), plane ou incurvée, fixée à la paroi (22) du boîtier ou à la surface de criblage (18) (respectivement une pliure de cette surface de criblage (18)), l'angle de la gorge entre la tôle de rive (6) lorsque celle-ci est plane (respectivement de la pliure) et la paroi (22) et/ou entre la tôle de rive plane (6) (respectivement la pliure) et la surface de criblage (18) étant au moins de 90°, le rayon de courbure à la transition entre la tôle de rive (6) lorsque celle-ci est incurvée (respectivement la pliure) et la paroi (22) du boîtier et/ou entre la tôle de rive (6) (respectivement la pliure) et la surface de criblage (18) étant plus grand que le demi diamètre des corps de nettoyage (1).

2. Dispositif selon la revendication 1, caractérisé en ce que le bord de la surface de criblage (18a, 18b) se compose de segments rectilignes et en ce qu'entre ce bord et la paroi (22) du boîtier sont prévues des tôles de rive (6) fixées audit bord en dehors du champ de la tubulure de dérivation.

3. Dispositif selon la revendication 1, caractérisé en ce que deux cribles (3) sont prévus qui forment un toit dont le faîte est dirigé à contre- courant.

4. Dispositif selon la revendication 3, dans lequel la tôle de rive (6) est fixée à la paroi (22) du boîtier, caractérisé en ce que les deux cribles (3) sont fixés rigidement l'un à l'autre et peuvent basculer autour d'un axe (5) situé sensiblement sur la bissectrice de l'angle formé par les deux surfaces de criblage (18a, 18b).

5. Dispositif selon la revendication 4, caractérisé en ce que les extrémités libres (31) des cribles (3) disposés en faisant un angle entre eux sont reliées l'une à l'autre par des contreventements (26) qui portent l'axe (5).

6. Dispositif selon l'une des revendications 1 à 5, dans lequel la surface de criblage (18), la tôle de rive (6) et la paroi (22) du boîtier forment un entonnoir qui, à son extrémité inférieure, débouche dans la tubulure de dérivation (4) qui traverse vers l'extérieur la paroi du boîtier, caractérisé en ce qu'entre l'extrémité de l'entonnoir et la tubulure de dérivation (4) est disposé un crible inférieur (32) en forme générale d'entonnoir qui constitue un prolongement de l'entonnoir et dont l'extrémité de sortie débouche dans la tubulure de dérivation (4).

7. Dispositif selon la revendication 6, caractérisé en ce que le crible inférieur (32) est monté à basculement, à son extrémité la plus large, autour d'un axe (38) fixé à la paroi du boîtier et parallèle à l'axe de basculement (5) du crible supérieur (3 ; 30).

8. Dispositif selon la revendication 7, caractérisé en ce qu'à l'extrémité la plus étroite du crible inférieur est articulé un levier de commande (9) par une de ses extrémités, l'autre extrémité étant reliée à une patte (40) du crible supérieur dirigée vers l'intérieur, de telle sorte que lorsque le crible supérieur bascule pour passer de la position de travail à la position de nettoyage le crible inférieur (32) bascule lui aussi de la position de travail à la position de nettoyage.

9. Dispositif selon la revendication 6, caractérisé en ce que le crible inférieur (32) en forme d'entonnoir forme avec le crible supérieur (3) une unité rigide avec laquelle il peut basculer (par exemple fig. 12).

10. Dispositif selon l'une des revendications 3 à 9, caractérisé en ce qu'à l'extrémité aval de chacune des surfaces de criblage (18a, 18b) formant un toit sont prévues deux tubulures d'évacuation (4).

11. Dispositif selon la revendication 10, caractérisé en ce que pour chaque tubulure d'évacuation (4) est prévu un crible inférieur (32) en forme d'entonnoir.

12. Dispositif selon la revendication 10 ou 11, caractérisé en ce qu'une cloison (44) subdivise le crible supérieur en forme de toit en deux moitiés de crible (30a, 30b).

13. Dispositif selon la revendication 12, caractérisé en ce que la cloison (44) comporte un palier (46) pour l'arbre de manoeuvre (5).

14. Dispositif selon la revendication 13, caractérisé en ce que l'arbre de manoeuvre (5) est subdivisé dans le champ du palier (46) de sorte qu'il y a deux arbres de manoeuvre (5a, 5b) pouvant tourner indépendamment l'un de l'autre pour le contre-rinçage indépendant des moitiés de crible supérieures (30a, 30b) et éventuellement des cribles inféfieurs (32).

15. Dispositif selon l'une des revendications 1, 2, 5, 6, 9, 10, 12 à 14, caractérisé en ce qu'il comporte en tout quatre surfaces de criblage (18) pouvant basculer individuellement (18) et disposées en forme de toits lorsqu'elles sont en service de criblage, les deux surfaces intérieures de criblage (18d, 18c) débouchant dans un second crible (32i) qui présente un profil analogue à un entonnoir dans la direction de l'axe de basculement et, perpendiculairement à cette direction, un profil analogue à un entonnoir ou rectangulaire, l'extrémité d'entonnoir débouchant dans un tube d'évacuation (4i) pour les corps de nettoyage.

16. Dispositif selon la revendication 15, caractérisé en ce que le second crible (32i) est relié rigidement à l'une (18c) des surfaces de criblage.

17. Dispositif selon la revendication 15, caractérisé en ce que le second crible (32i) est relié rigidement au tube d'évacuation (4i).

18. Dispositif selon la revendication 15, caractérisé en ce que le second crible (32i) est en plusieurs parties, une partie étant reliée à une surface de criblage intérieure (18c) et d'autres parties (par ex. 50) étant reliées à l'autre surface de criblage intérieure (18d), au tube d'évacuation (4i) ou à la paroi (22) du boîtier.
